# EUROPÄISCHE PATENTSCHRIFT

(11) **EP 4 127 296 B1**
(45) Veröffentlichungstag und Bekanntmachung des Hinweises auf die Patenterteilung: **20.11.2024**
(21) Anmeldenummer: 21715187.7
(22) Anmeldetag: 22.03.2021
(51) Int. Cl.: D06F 34/16, D06F 103/02, D06F 103/24, D06F 105/00

(54) **VERFAHREN ZUM BETREIBEN EINES WASCHAUTOMATEN UND WASCHAUTOMAT**
METHOD OF OPERATING AN AUTOMATIC WASHING MACHINE AND AUTOMATIC WASHING MACHINE
MÉTHODE DE FONCTIONNEMENT D'UNE MACHINE À LAVER AUTOMATIQUE ET MACHINE À LAVER AUTOMATIQUE

(30) Priorität: 30.03.2020 DE 102020108714
(43) Veröffentlichungstag der Anmeldung: 08.02.2023
(73) Patentinhaber: Miele & Cie. KG, 33332 Gütersloh (DE)
(72) Erfinder: DRÜCKER, Markus, 33335 Gütersloh (DE); KORTENJANN, Magnus, 48291 Telgte (DE)
(86) Internationale Anmeldenummer: PCT/EP2021/057257
(87) Internationale Veröffentlichungsnummer: WO 2021/197894

(56) Entgegenhaltungen:
- EP-A2- 2 684 990
- JP-A- 2010 194 216
- US-A1- 2013 160 216

## Beschreibung

Die Erfindung betrifft ein Verfahren zum Betreiben eines Waschautomaten und einen Waschautomaten. Insbesondere betrifft die Erfindung ein Verfahren zum Betreiben eines Waschautomaten und einen Waschautomaten mit rippenloser Trommel.

Die US 2013/160216 A1, JP 2010 194216 A und die EP 2 684 990 A2 beschreiben gattungsgemäße Verfahren und Vorrichtungen.

Üblicherweise weisen Waschautomaten-Trommeln Rippen in ihrem Inneren auf. Eine Rippe, die auch als Mitnehmer bezeichnet wird, ist ein Teil der Trommel, der bei Bewegung der Trommel sich im Inneren der Trommel befindende Wäsche ebenfalls in Bewegung versetzt d.h. mitnimmt. Die Rippe ist üblicherweise eine Platte in der Trommel, an der sich die in der Trommel befindende Wäsche beim Drehen der Trommel bis zu einer bestimmten Höhe festhängt und danach wieder nach unten fällt und auf diese Weise durchgewirbelt und umgeschichtet wird. Üblicherweise befinden sich in der Trommel mehrere Rippen, die in vorbestimmten Abständen zueinander angeordnet sind. Die Rippen sind essenziell, damit die Wäsche während einer Durchführung eines Waschprogramms umgeschichtet wird. Die Rippen sind jedoch zusätzliche Bauteile, die Kosten verursachen. Daher wäre eine rippenlose Trommel wünschenswert.

Bei der Entwicklung eines Waschautomaten mit rippenloser Trommel hat sich jedoch gezeigt, dass es Wäschebeladungen gibt, die nicht am Trommelmantel anliegen, sondern aufgrund der fehlenden Rippen in der Trommel rollen. Dieses Verhalten ist besonders problematisch, wenn die rollende Wäsche eine Masse von 1 kg oder mehr besitzt und durch eine Störung der Rollbewegung, z.B. durch den Trommelboden, das Türschauglas oder andere Wäschestücke in der Trommel, zum Anliegen an den Trommelmantel gebracht wird. Hierdurch entsteht plötzlich eine Unwuchtmasse, die aufgrund ihrer Größe zu einem Anschlagen des Trommelaggregates an ein Gehäuse des Waschautomaten und weiterhin zu einem Versetzen des gesamten Waschautomaten führen kann. In extremer Ausprägung kann der Waschautomat hierdurch zerstört werden. Darüber hinaus ist das Rollen für empfindliche Wäschestücke problematisch. Je länger ein Wäschestück auf dem Trommelmantel rollt, desto größer ist die Gefahr, dass das Textil aufgrund von Reibung zwischen dem Textil und dem Trommelmantel beschädigt wird.

Der Erfindung stellt sich somit das Problem, ein Verfahren zum Betreiben eines Waschautomaten und einen Waschautomaten mit rippenloser Trommel bereitzustellen, bei denen ein Auftreten von rollender Wäsche beim Drehen der Trommel insbesondere bei einer Drehzahl im unterkritischen Drehzahlbereich erkannt werden kann.

Erfindungsgemäß wird dieses Problem durch ein Verfahren mit den Merkmalen des Patentanspruchs 1 und einen Waschautomaten mit den Merkmalen des Patentanspruchs 9 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass sie eine wichtige Voraussetzung für den sicheren Betrieb eines Waschautomaten mit einer rippenlosen Trommel bietet. Sie schützt den Waschautomaten durch Detektion von durch rollende Wäsche hervorgerufene Unwuchten vor Zerstörung und damit auch einen Nutzer des Waschautomaten und die in dem Waschautomaten gewaschene Wäsche vor Schäden. Durch das Verfahren wird daher ermöglicht, den Waschautomaten und die Wäsche vor Schäden zu schützen. Als Folge einer erkannten Beladungssituation mit rollender Wäsche kann eine vorbestimmte Maßnahme durchgeführt, die in dem Waschautomaten hinterlegt ist, um Beschädigungen zu verhindern oder zumindest zu reduzieren.

Die Erfindung betrifft ein Verfahren zum Betreiben eines Waschautomaten mit einem Laugenbehälter zur Aufnahme von Waschflüssigkeit, einer in dem Laugenbehälter drehbar gelagerten rippenlosen Trommel zur Aufnahme von Wäsche, einem Motor zum Antreiben der Trommel und einer Regeleinrichtung, aufweisend folgende Schritte während eines Drehens der Trommel in einem unterkritischen Drehzahlbereich
- Ermitteln eines Mittelwerts, eines Minimums und eines Maximums einer pro vollständiger Umdrehung der Trommel auftretenden Schwingung einer die Trommel oder den Motor betreffenden physikalischen Größe über einen vorbestimmten Zeitraum, in dem mehrere Umdrehungen der Trommel stattfinden;
- Bilden eines Gesamt-Mittelwerts aus den ermittelten Mittelwerten;
- Abziehen des gebildeten Gesamt-Mittelwerts von dem jeweiligen pro Schwingung bestimmten Minimum und dem jeweiligen pro Schwingung bestimmten Maximum, um jeweils einen Maximum-Wert und Minimum-Wert pro Schwingung zu berechnen;
- Bilden jeweils eines Betrags von dem jeweiligen berechneten Maximum-Wert und jeweils eines Betrags von dem jeweilig berechneten Minimum-Wert;
- Ermitteln einer Standardabweichung aus den gebildeten Beträgen über den vorbestimmten Zeitraum; und
- Erkennen anhand der ermittelten Standardabweichung, ob die Trommel eine

Beladungssituation mit rollender Wäsche aufweist, wenn die ermittelte Standardabweichung größer als ein vorbestimmter Grenzwert ist.

Die Erfindung basiert auf dem Grundgedanken, dass rollende Wäsche in einer Waschtrommel sich von anliegender Wäsche dadurch unterscheidet, dass rollende Wäsche Impulse auf den Trommelmantel ausübt. Sie entstehen durch die in der Praxis von der perfekten Kugelform abweichenden Oberfläche der rollenden Wäsche. Diese Impulse bewirken ein Abbremsen der Trommelumfangsgeschwindigkeit und damit eine Abweichung bzw. Differenz von Soll- und Istdrehzahl der Trommel. Dieses Verhalten ist mathematisch auswertbar, indem pro vollständiger Schwingung d.h. eine Trommelumdrehung der Mittelwert sowie das Minimum und das Maximum bestimmt werden. Im nächsten Berechnungsschritt wird je nach Auswertedauer von allen ermittelten Maxima und Minima jeweils der Mittelwert aller Signalwerte abgezogen und von den Ergebnissen jeweils der Betrag gebildet. Bildet man von diesen Beträgen die Standardabweichung als Maß für die Schwankung der Minima und Maxima, so kann erkannt werden, ob sich rollende Wäsche in der Trommel befindet, d.h., ob die Trommel eine Beladungssituation mit rollender Wäsche aufweist. Erfindungsgemäß wird in dem Verfahren in Abhängigkeit von der ermittelten Standardabweichung erkannt, ob Wäsche in der Trommel rollt - oder nicht. Wenn in dem erfindungsgemäßen Verfahren ermittelt wird, dass eine Beladungssituation mit rollender Wäsche vorliegt, wird bevorzugt weiterhin eine vorbestimmte Maßnahme durchgeführt, die in dem Waschautomaten hinterlegt ist, um das Rollen der Wäsche zu verhindern oder zumindest zu vermindern.

Eine rippenlose Trommel ist eine Trommel, die keine Rippe bzw. Mitnehmer in ihrem Inneren aufweist. Sie kann aber andere Erhebungen undloder Vertiefungen aufweisen, die nicht die Form der plattenförmigen Rippe bzw. des Mitnehmers aufweisen. Die Trommel bevorzugt der Trommelmantel weist bevorzugt andere als eine Rippe ausgebildete Vertiefungen und/oder Erhebungen beispielsweise in Form von Prägungen auf. Bevorzugt weist sie Waben auf, die jeweils als Erhöhung oder Vertiefung ausgebildet sind.

Damit eine Beladungssituation mit rollender Wäsche vorliegt, muss nicht die gesamte Wäsche in der Trommel rollen, vielmehr ist es ausreichend, wenn ein Teil der Wäsche in der Trommel rollt. Eine Beladungssituation ohne rollende Wäsche liegt bevorzugt vor, wenn die gesamte Wäsche am Trommelmantel anliegt.

Um den Mittelwert, das Maximum und das Minimum der pro vollständiger Umdrehung der Trommel auftretenden Schwingung der physikalischen Größe über den vorbestimmten Zeitraum zu ermitteln, wird die Größe abgetastet. Das Abtasten der Größe erfolgt bevorzugt in einer vorbestimmten Frequenz. Bevorzugt ist die vorbestimmte Frequenz zum Abtasten hoch und beträgt beispielsweise 100 Hz.

In einer bevorzugten Ausführungsform ist die die Trommel oder den Motor betreffende physikalische Größe eine Istdrehzahl der Trommel oder eine mit der Istdrehzahl korrelierende Größe. Alternativ ist die die Trommel oder den Motor betreffende physikalische Größe ein Drehmoment des Motors oder eine mit dem Drehmoment des Motors korrelierende Größe. Bevorzugter ist die Größe das Drehmoment des Motors oder die Istdrehzahl der Trommel. Noch bevorzugter ist die Größe das Drehmoment.

Gemäß der Erfindung wird erkannt, dass die Trommel eine Beladungssituation mit rollender Wäsche aufweist, wenn die ermittelte Standardabweichung größer als ein vorbestimmter Grenzwert ist. Bevorzugt ist in dem Waschautomaten der vorbestimmte Grenzwert hinterlegt. Bevorzugt weist das Verfahren daher weiterhin ein Vergleichen der ermittelten Standardabweichung mit dem vorbestimmten Grenzwert auf.

Es können auch mehrere Grenzwerte in dem Waschautomaten hinterlegt sein, die beispielsweise jeweils von der Drehzahl der Trommel abhängen, bei der die Größe über den vorbestimmten Zeitraum abgetastet wird, undloder von der Beladungsmenge abhängen. Je größer die Beladungsmenge ist, desto größer sind die vorstehend beschriebenen Probleme mit der rollenden Wäsche. Desweiteren können auch mehrere Grenzwerte in dem Waschautomaten hinterlegt sein, die beispielsweise jeweils von der dem Waschprogramm zu unterziehenden Textilart abhängen, die durch Einstellen des Waschprogramms vom Nutzer mit Starten des Waschprogramms definiert wird. Das Rollen ist für empfindliche Wäsche wie Seide oder Wolle wesentlich problematischer als für weniger empfindlichere Wäsche wie Baumwoll-Wäsche, weil die Gefahr von Beschädigungen aufgrund der Reibung zwischen dem Textil und dem Trommelmantel größer ist.

Im Fall des Erkennens, dass die Trommel eine Beladungssituation mit rollender Wäsche aufweist, wird weiterhin bevorzugt eine vorbestimmte Maßnahme durchgeführt. Die vorbestimmte Maßnahme wird bevorzugt durchgeführt, wenn die ermittelte Standardabweichung größer als der vorbestimmte Grenzwert ist.

Die vorbestimmte Maßnahme ist bevorzugt ein Abbrechen des Drehens der Trommel oder ein Fortsetzen des Drehens der Trommel mit einem Pendelprozess.

In einer bevorzugten Ausführungsform wird das Drehen der Trommel gestoppt, wenn erkannt wird, dass die Trommel eine Beladungssituation mit rollender Wäsche aufweist. Wenn das Drehen der Trommel gestoppt wird, wird bevorzugt die Drehzahl der Trommel auf 0 min⁻¹ gesetzt, wobei die Trommel nach dem Setzen der Drehzahl der Trommel auf 0 min⁻¹ anschließend wieder erneut gedreht werden kann.

In einer anderen bevorzugten Ausführungsform wird das Drehen der Trommel in einem Pendelprozess fortgesetzt, wenn erkannt wird, dass die Trommel eine Beladungssituation mit rollender Wäsche aufweist. Wenn das Drehen der Trommel in einem Pendelprozess fortgesetzt wird, wird die Trommel mit Hilfe des Motors in eine Rechts-Links-Bewegung derart versetzt, dass eine Pendelbewegung der Wäsche mit einer vorbestimmten Pendelfrequenz verursacht wird. Dadurch führt die Trommel keine vollständige Umdrehung aus, sondern pendelt von links nach rechts und umgekehrt.

Wenn die Standardabweichung kleiner oder gleich zu dem vorbestimmten Grenzwert ist, wird bevorzugt erkannt, dass die Trommel eine Beladungssituation ohne rollende Wäsche aufweist. Im Falle des Erkennens, dass die Trommel eine Beladungssituation ohne rollende Wäsche aufweist, wird bevorzugt das Waschprogramm ohne Durchführen der vorbestimmten Maßnahme fortgesetzt.

Die Drehzahl, mit der die Trommel während des Verfahrens gedreht werden soll, liegt im unterkritischen Bereich. Bevorzugt ist die Solldrehzahl größer als eine Anlegedrehzahl, bei der die Wäsche am Trommelmantel anliegen sollte. Bei einer Solldrehzahl von 70 min⁻¹, liegt die Wäsche üblicherweise am Trommelmantel an. Der unterkritische Drehzahlbereich ist daher bevorzugt ein Bereich mit Drehzahlen von gleich oder größer 70 min⁻¹. Der unterkritische Drehzahlbereich liegt bevorzugter im Bereich von 70 bis 149 min⁻¹. Bevorzugter liegt die Drehzahl der Trommel, bei der die Trommel in dem Verfahren gedreht werden soll, im Bereich von 120 bis 149 min⁻¹. Die Solldrehzahl wird bevorzugt während des Abtastens der Größe, um den Mittelwert, das Maximum und das Minimum der pro vollständiger Umdrehung der Trommel auftretenden Schwingung der physikalischen Größe über den vorbestimmten Zeitraum zu ermitteln, konstant gehalten.

Die Istdrehzahl der Trommel kann von der Solldrehzahl je nach auftretender Unwucht abweichen. Bei Drehzahlen ab ca. 70 min⁻¹ liegt die Wäsche üblicherweise am Trommelmantel an. Da sie in der Praxis nie vollständig gleichmäßig auf dem Trommelmantel verteilt ist, bildet sich eine je nach Verteilung der Wäsche eine unterschiedlich große Unwucht aus. Diese Unwucht bewirkt ein sinusförmiges Istdrehzahlsignal, das um den Wert der Solldrehzahl geringfügig schwankt. Muss die Unwuchtmasse angehoben werden, so verlangsamt sich die Trommeldrehgeschwindigkeit. Die Regelung des Motors gleicht dies durch eine Erhöhung des Drehmomentes des Motors aus. Hat sich die Trommel um eine halbe Umdrehung weitergedreht, so unterstützt die Unwucht durch ihre Masse die Drehbewegung. Die Trommel dreht sich etwas schneller als die vorgegebene Solldrehzahl. Das Drehmoment muss verringert werden, um die Istdrehzahl zu reduzieren. Diese Schwingung der Istdrehzahl tritt pro Trommelumdrehung einmal auf und ist sehr gleichmäßig, da sich die dafür bestimmenden physikalischen Größen wie Unwuchtmasse, Hebelarm, Trommeldrehzahl nicht ändern. Ebenso wie die Istdrehzahl der Trommel weist auch das für den Antrieb der Trommel notwendige Drehmoment einen gleichmäßigen sinusförmigen Verlauf auf.

In einer bevorzugten Ausführungsform wird das Drehmoment des Motors erhöht, wenn eine Istdrehzahl der Trommel kleiner als eine Solldrehzahl der Trommel ist, und verringert, wenn die Istdrehzahl der Trommel größer als die Solldrehzahl der Trommel ist. Zusätzlich zu den Impulsen, die durch die rollende Wäsche auf dem Trommelmantel hervorgerufen werden, bewirkt eine in der Praxis auftretende und bei Drehzahlen größer als die Anlegedrehzahl an der Trommel anliegende Festunwucht eine Differenz zwischen Ist- und Solldrehzahl, die von der Regelung des Motors durch Erhöhung und Verringerung des Drehmomentes ausgeglichen wird. Wenn nun zumindest ein Teil der Wäsche rollt, übt die rollende, nicht perfekt runde Wäsche auf den Trommelmantel Kraftstöße aus, so dass zu einer zusätzlichen zur durch Festunwucht verursachten Abweichung von Ist- zur Solldrehzahl nun zufällig eine weitere zusätzliche Abweichung auftritt. Treten diese Impulse auf, so bremsen sie die Trommel zusätzlich ab, wenn die Festunwucht angehoben werden muss. Hat sich die Festunwucht um 180° weitergedreht, wodurch die Drehzahl der Trommel erhöht wird, so kann diese Trommeldrehzahlerhöhung geringer ausfallen, wenn zu diesem Zeitpunkt gerade ein durch die rollende Wasche verursachter Impuls auftritt. Eine Folge dieser beschriebenen physikalischen Effekte ist, dass die Minima und Maxima unter und über dem Mittelwert der Isttrommeldrehzahl ebenso wie des Motordrehmomentes stärker schwanken als im oben beschriebenen Fall ohne rollende Wasche, in dem nur die Festunwucht auftritt.

Bevorzugt weist der vorbestimmte Zeitraum ein ganzzahliges Vielfaches einer vollständigen Umdrehung der Trommel auf. Bevorzugt liegt das ganzzahlige Vielfache im Bereich von 2 bis 20, beträgt bevorzugter 3 bis 10. Wenn die Solldrehzahl der Trommel beispielsweise 120 min⁻¹ ist, was zwei vollständigen Umdrehungen der Trommel pro Sekunde entspricht, dann kann der vorbestimmte Zeitraum beispielsweise 3 Sekunden betragen, so dass er sechs vollständige Umdrehungen der Trommel umfasst. Das Verfahren kann jedoch auch mit jedweder beliebigen Solldrehzahl ausgeführt werden, wobei der vorbestimmte Zeitraum entsprechend angepasst ist und entsprechend in dem Waschautomaten hinterlegt ist. Je länger ein Wäschestück auf dem Trommelmantel rollt, desto größer ist die Gefahr, dass das Textil aufgrund der Reibung zwischen Textil und Trommelmantel beschädigt wird. Der vorbestimmte Zeitraum liegt daher bevorzugt im Zeitraum von wenigen Sekunden. Bevorzugt liegt der vorbestimmte Zeitraum im Bereich von 1 bis 15 Sekunden. Bevorzugter liegt der vorbestimmte Zeitraum im Bereich von 2 bis 10 Sekunden Noch bevorzugter liegt der vorbestimmte Zeitraum im Bereich von 3 bis 5 Sekunden.

Die Erfindung betrifft ferner einen Waschautomat mit einem Laugenbehälter zur Aufnahme von Waschflüssigkeit, einer in dem Laugenbehälter drehbar gelagerten rippenlosen Trommel zur Aufnahme von Wäsche, einem Motor zum Antreiben der Trommel und einer Regeleinrichtung, die ausgebildet und eingerichtet ist, ein Verfahren nach einem der vorangehenden Ansprüche durchzuführen.

Zu dem Verfahren beschriebene Ausführungsformen und Vorteile gelten für den Waschautomaten entsprechend und umgekehrt.

Bei dem Waschautomaten kann es sich um einen Frontlader oder einen Toplader handeln. Der Begriff "Waschautomat" umfasst auch ein Kombigerät wie einen Waschtrockner. Die Trommel ist bevorzugt horizontal drehbar in dem Laugenbehälter gelagert.

Die Regeleinrichtung kann ein oder mehrteilig ausgebildet sein. Neben einer Drehzahlregelung des Motors zum Antreiben der Trommel weist sie weitere Regelungen oder Steuerungen auf, die zum Durchführen des Waschprogrammes benötigt werden.

Ein Ausführungsbeispiel der Erfindung wird unter Bezugnahme auf eine rein schematische Zeichnung und ein Beispiel nachfolgend näher beschrieben. Es zeigt
- Fig. 1: einen Teil-Verlauf eines Drehmoments in zeitlicher Abfolge.

Fig. 1 zeigt einen Teil-Verlauf eines Drehmoments in zeitlicher Abfolge. Fig. 1 zeigt den Teil-Verlauf des Drehmoments eines Motors eines ein Waschprogramm durchführenden Waschautomaten mit einer Trommel, die eine Beladungssituation mit und ohne rollende Wäsche aufweist. Fig. 1 zeigt den zeitlichen Signalverlauf des Drehmomentes bei einer Solldrehzahl der Trommel von 120 min⁻¹. Der Teil-Verlauf des Drehmomentes ist für einen vorbestimmten Zeitraum von 3 Sek. gezeigt, in dem die Trommel bei zwei Umdrehungen pro Sekunde sechs vollständige Umdrehungen ausführt.

Die Wäsche liegt in dem Fall der durchgezogenen Linie vollständig am Trommelmantel an, so dass die Trommel ohne rollende Wäsche ist, und es hat sich eine Festunwucht ausgebildet. Diese Festunwucht sorgt dafür, dass die Regelung des Motors pro Trommelumdrehung das Drehmoment relativ zu einem Mittelwert erhöht, wenn das Anheben der Festunwucht eine Verlangsamung der Istdrehzahl bewirkt, und relativ zu einem Mittelwert verringert, wenn das Absenken der Festunwucht eine Beschleunigung der Istdrehzahl bewirkt. Die durchgezogene Linie zeigt daher die Beladungssituation nur mit Festunwucht ohne rollende Wäsche. Die gestrichelte Linie zeigt die Beladungssituation mit Festunwucht und mit rollender Wäsche Der Signalverlauf des Drehmomentes bei der Trommel mit Festunwucht und rollender Wäsche, bei der die Wäsche nicht vollständig am Trommelmantel anliegt, wie durch die gestrichelte Linie dargestellt, weicht von dem Signalverlauf des Drehmomentes bei der Trommel ohne rollende Wäsche ab.

### Beispiel

Ein Waschautomat weist einen Laugenbehälter zur Aufnahme von Waschflüssigkeit, eine in dem Laugenbehälter drehbar gelagerte rippenlose Trommel zur Aufnahme von Wäsche, einen Motor zum Antreiben der Trommel und eine Regeleinrichtung mit einer Motorregelung auf. Der Waschautomat führt ein Waschprogramm durch, wobei sich Wäsche in der Trommel befindet. Im Laufe des Waschprogramms wird die Trommel mit einer Solldrehzahl von 120 min⁻¹ gedreht. Die Regeleinrichtung ermittelt zumindest teilweise während der Durchführung des Waschprogramms einen zeitlichen Verlauf eines Drehmoments des Motors. Der ermittelte Verlauf des Drehmomentes ist in Fig. 1 gezeigt.

Nun werden von dem Waschautomaten insbesondere der Regeleinrichtung folgende Schritte durchgeführt:
- Ermitteln eines Mittelwerts, eines Minimums und eines Maximums einer pro vollständiger Umdrehung der Trommel auftretenden Schwingung des Drehmomentes über den vorbestimmten beispielsweise in Fig. 1 gezeigten Zeitraum, in dem mehrere
- rein beispielhaft sechs vollständige - Umdrehungen der Trommel stattfinden;
- Bilden eines Gesamt-Mittelwerts aus den ermittelten Mittelwerten;
- Abziehen des gebildeten Gesamt-Mittelwerts von dem jeweiligen pro Schwingung bestimmten Minimum und dem jeweiligen pro Schwingung bestimmten Maximum, um jeweils einen Maximum-Wert und einen Minimum-Wert pro Schwingung zu berechnen;
- Bilden jeweils eines Betrags von dem jeweiligen berechneten Maximum-Wert und jeweils eines Betrags von dem jeweiligen berechneten Minimum-Wert;
- Ermitteln einer Standardabweichung aus den gebildeten Beträgen über den vorbestimmten Zeitraum; und
- Erkennen, ob die Trommel eine Beladungssituation mit rollender Wäsche aufweist, in Abhängigkeit von der ermittelten Standardabweichung.

Tabelle 1 zeigt die jeweiligen Minima und Maxima des Signalverlaufs des Motordrehmomentes für den Fall der Beladungssituation nur mit Festunwucht ohne rollende Wasche, abgeleitet aus Fig. 1, sowie die vorstehenden beschriebenen Verfahrensschritte, die zur Bildung der Standardabweichung führen.

**Tabelle 1: Darstellung der Minima und Maxima pro Trommelumdrehung, Subtraktion des Gesamt-Mittelwertes, Betragsbildung und Endergebnis der Standardabweichung für den Fall der Beladungssituation ohne rollende Wäsche**

| | | ohne rollende Wäsche | | Gesamt-Mittelwert: | | 182 |
|---|---|---|---|---|---|---|
| | | | | | | |
| Trommelumdrehunq | 1 | 2 | 3 | 4 | 5 | 6 |
| Maximum [Nm] | 349 | 350 | 338 | 342 | 348 | 349 |
| Minimum [Nm] | 25 | 8 | 26 | 10 | 30 | 8 |
| | | | | | | |
| | | nach Subtraktion des Gesamt-Mittelwertes | | | | |
| Trommelumdrehung | 1 | 2 | 3 | 4 | 5 | 6 |
| Maximum [Nm] | 167 | 168 | 150 | 160 | 166 | 167 |
| Minimum [Nm] | -157 | -174 | -156 | -172 | -152 | -174 |
| | | | | | | |

| | | nach Betraqsbildung | | | | |
|---|---|---|---|---|---|---|
| Trommelumdrehunq | 1 | 2 | 3 | 4 | 5 | 6 |
| Maximum [Nm] | 167 | 168 | 150 | 160 | 166 | 167 |
| Minimum [Nm] | 157 | 174 | 156 | 172 | 152 | 174 |
| | | | | | | |
| Standardabweichung gesamt: | | 7,62 | | | | |

Nun wird die ermittelte Standardabweichung mit einem vorbestimmten Grenzwert, der in dem Waschautomaten hinterlegt und beispielsweise 10 ist, verglichen. Die ermittelte Standardabweichung ist kleiner als der vorbestimmte Grenzwert, so dass mittels des Verfahrens erkannt wird, dass die Trommel eine Beladungssituation ohne rollende Wäsche aufweist. Das Drehen der Trommel wird mit der Solldrehzahl von 120 min⁻¹ fortgesetzt.

Tabelle 2 zeigt die jeweiligen Minima und Maxima des Signalverlaufs des Motordrehmomentes für den Fall der Beladungssituation mit Festunwucht und mit rollender Wasche, abgeleitet aus Fig. 1, sowie die vorstehenden beschriebenen Verfahrensschritte, die zur Bildung der Standardabweichung führen.

**Tabelle 2: Darstellung der Minima und Maxima pro Trommelumdrehung, Subtraktion des Gesamt-Mittelwertes, Betragsbildung und Endergebnis der Standardabweichung für den Fall der Beladungssituation mit rollender Wäsche**

| | | mit rollender Wäsche | | Gesamt-Mittelwert: | | 192 |
|---|---|---|---|---|---|---|
| | | | | | | |
| Trommelumdrehung | 1 | 2 | 3 | 4 | 5 | 6 |
| Maximum [Nm] | 359 | 382 | 349 | 341 | 358 | 356 |
| Minimum [Nm] | 52 | 25 | 20 | 12 | 48 | 13 |
| | | | | | | |

| | | nach Subtraktion des Gesamt-Mittelwertes | | | | |
|---|---|---|---|---|---|---|
| Trommelumdrehung | 1 | 2 | 3 | 4 | 5 | 6 |
| Maximum [Nm] | 166 | 189 | 156 | 148 | 165 | 163 |
| Minimum [Nm] | -141 | -168 | -173 | -181 | -145 | -180 |
| | | | | | | |

| | | nach Betragsbildung | | | | |
|---|---|---|---|---|---|---|
| Trommelumdrehunq | 1 | 2 | 3 | 4 | 5 | 6 |
| Maximum [Nm] | 166 | 189 | 156 | 148 | 165 | 163 |
| Minimum [Nm] | 141 | 168 | 173 | 181 | 145 | 180 |
| | | | | | | |
| Standardabweichung gesamt: | | 15,01 | | | | |

Nun wird die ermittelte Standardabweichung mit dem vorbestimmten Grenzwert, der in dem Waschautomaten hinterlegt und beispielsweise 10 ist, verglichen. Die ermittelte Standardabweichung ist größer als der vorbestimmte Grenzwert, so dass mittels des Verfahrens erkannt wird, dass die Trommel eine Beladungssituation mit rollender Wäsche aufweist. In dem Verfahren wird weiterhin eine vorbestimmte Maßnahme durchgeführt, da erkannt wurde, dass die Wäsche in der Trommel rollt. Die vorbestimmte Maßnahme ist ein Abbruch des Drehens der Trommel oder ein Fortsetzen des Drehens der Trommel in einem Pendelprozess.

## Patentansprüche

1. Verfahren zum Betreiben eines Waschautomaten mit einem Laugenbehälter zur Aufnahme von Waschflüssigkeit, einer in dem Laugenbehälter drehbar gelagerten rippenlosen Trommel zur Aufnahme von Wäsche, einem Motor zum Antreiben der Trommel und einer Regeleinrichtung, aufweisend folgende Schritte während eines Drehens der Trommel in einem unterkritischen Drehzahlbereich
- Ermitteln eines Mittelwerts, eines Minimums und eines Maximums einer pro vollständiger Umdrehung der Trommel auftretenden Schwingung einer die Trommel oder den Motor betreffenden physikalischen Größe über einen vorbestimmten Zeitraum, in dem mehrere Umdrehungen der Trommel stattfinden;
- Bilden eines Gesamt-Mittelwerts aus den ermittelten Mittelwerten;
- Abziehen des gebildeten Gesamt-Mittelwerts von dem jeweiligen pro Schwingung bestimmten Minimum und dem jeweiligen pro Schwingung bestimmten Maximum, um jeweils einen Maximum- und Minimum-Wert pro Schwingung zu berechnen;
- Bilden jeweils eines Betrags von dem jeweiligen berechneten Maximum-Wert und jeweils eines Betrags von dem jeweilig berechneten Minimum-Wert;
- Ermitteln einer Standardabweichung aus den gebildeten Beträgen über den vorbestimmten Zeitraum; und
- Erkennen anhand der ermittelten Standardabweichung, ob die Trommel eine Beladungssituation mit rollender Wäsche aufweist, wenn die ermittelte Standardabweichung größer als ein vorbestimmter Grenzwert ist.

2. Verfahren nach Anspruch 1, **dadurch gekennzeichnet, dass** die die Trommel oder den Motor betreffende physikalische Größe eine Istdrehzahl der Trommel oder eine mit der Istdrehzahl korrelierende Größe ist.

3. Verfahren nach Anspruch 1, **dadurch gekennzeichnet, dass** die die Trommel oder den Motor betreffende physikalische Größe ein Drehmoment des Motors oder eine mit dem Drehmoment des Motors korrelierende Größe ist.

4. Verfahren nach einem der vorangehenden Ansprüche, **dadurch gekennzeichnet, dass** im Fall des Erkennens, dass die Trommel eine Beladungssituation mit rollender Wäsche aufweist, weiterhin eine vorbestimmte Maßnahme durchgeführt wird.

5. Verfahren nach Anspruch 4, **dadurch gekennzeichnet, dass** die vorbestimmte Maßnahme ein Abbrechen des Drehens der Trommel oder ein Fortsetzen des Drehens der Trommel mit einem Pendelprozess ist.

6. Verfahren nach einem der vorangehenden Ansprüche, **dadurch gekennzeichnet, dass** der vorbestimmte Zeitraum im Bereich von 1 bis 15 Sekunden, bevorzugt 2 bis 10 Sekunden, bevorzugter 3 bis 5 Sekunden liegt.

7. Verfahren nach einem der vorangehenden Ansprüche, **dadurch gekennzeichnet, dass** der unterkritische Drehzahlbereich im Bereich von 70 bis 149 min⁻¹ liegt.

8. Waschautomat mit einem Laugenbehälter zur Aufnahme von Waschflüssigkeit, einer in dem Laugenbehälter drehbar gelagerten rippenlosen Trommel zur Aufnahme von Wäsche, einem Motor zum Antreiben der Trommel und einer Regeleinrichtung, die ausgebildet und eingerichtet ist, ein Verfahren nach einem der vorangehenden Ansprüche durchzuführen.

## Claims

1. Method for operating a washing machine comprising a suds container for receiving washing liquid, a rib-free drum for receiving laundry, which drum is rotatably mounted in the suds container, a motor for driving the drum, and a control device, comprising the following steps during rotation of the drum in a subcritical rotational speed range
- determining an average value, a minimum and a maximum of an oscillation of a physical variable relating to the drum or the motor occurring per complete revolution of the drum over a predetermined period of time in which a plurality of revolutions of the drum take place;
- forming an overall average value from the determined average values;
- subtracting the formed overall average value from the relevant minimum determined per oscillation and the relevant maximum determined per oscillation in order to calculate a maximum and a minimum value per oscillation;
- forming an amount from the relevant calculated maximum value and an amount from the relevant calculated minimum value;
- determining a standard deviation from the formed amounts over the predetermined period of time; and
- detecting, based on the determined standard deviation, whether the drum has a loading situation with rolling laundry if the determined standard deviation is greater than a predetermined limit value.

2. Method according to claim 1, **characterised in that** the physical variable relating to the drum or the motor is an actual rotational speed of the drum or a variable that correlates with the actual rotational speed.

3. Method according to claim 1, **characterised in that** the physical variable relating to the drum or the motor is a torque of the motor or a variable that correlates with the torque of the motor.

4. Method according to any of the preceding claims, **characterised in that** if it is detected that the drum has a loading situation with rolling laundry, a predetermined action is also carried out.

5. Method according to claim 4, **characterised in that** the predetermined action is stopping the rotation of the drum or continuing the rotation of the drum with a pendulum process.

6. Method according to any of the preceding claims, **characterised in that** the predetermined period of time is in the range of 1 to 15 seconds, preferably 2 to 10 seconds, more preferably 3 to 5 seconds.

7. Method according to any of the preceding claims, **characterised in that** the subcritical rotational speed range is in the range of 70 to 149 min⁻¹.

8. Washing machine comprising a suds container for receiving washing liquid, a rib-free drum for receiving laundry, which drum is rotatably mounted in the suds container, a motor for driving the drum, and a control device which is designed and configured to carry out a method according to any of the preceding claims.

## Revendications

1. Procédé permettant de faire fonctionner une machine à laver automatique comportant une cuve de lessivage destinée à recevoir du liquide de lavage, un tambour sans nervures monté de manière à pouvoir tourner dans la cuve de lessivage et destiné à recevoir du linge, un moteur destiné à entraîner le tambour et un dispositif de régulation, présentant les étapes suivantes pendant une rotation du tambour dans une plage de vitesse de rotation sous-critique
- détermination d'une valeur moyenne, d'un minimum et d'un maximum d'une oscillation d'une grandeur physique concernant le tambour ou le moteur, laquelle oscillation se produit par rotation complète du tambour, sur une période de temps prédéfinie pendant laquelle plusieurs rotations du tambour ont lieu ;
- formation d'une valeur moyenne générale à partir des valeurs moyennes obtenues ;
- soustraction de la valeur moyenne totale formée du minimum respectif défini par oscillation et du maximum respectif défini par oscillation afin de calculer respectivement une valeur maximale et une valeur minimale par oscillation ;
- formation de respectivement une valeur absolue de la valeur maximale calculée respective et de respectivement une valeur absolue de la valeur minimale calculée respective ;
- détermination d'un écart-type à partir des valeurs absolues formées sur la période de temps prédéfinie ; et
- détection, à l'aide de l'écart-type déterminé, du fait de savoir si le tambour présente une situation de chargement avec du linge qui roule, lorsque l'écart-type déterminé est supérieur à une valeur limite prédéfinie.

2. Procédé selon la revendication 1, **caractérisé en ce que** la grandeur physique concernant le tambour ou le moteur est une vitesse de rotation réelle du tambour ou une grandeur en corrélation avec la vitesse de rotation réelle.

3. Procédé selon la revendication 1, **caractérisé en ce que** la grandeur physique concernant le tambour ou le moteur est un couple de rotation du moteur ou une grandeur en corrélation avec le couple de rotation du moteur.

4. Procédé selon l'une des revendications précédentes,
**caractérisé en ce que,** dans le cas où il est détecté que le tambour présente une situation de chargement avec du linge qui roule, une action prédéfinie est en outre effectuée.

5. Procédé selon la revendication 4, **caractérisé en ce que** l'action prédéfinie est un arrêt de la rotation du tambour ou une poursuite de la rotation du tambour avec un processus pendulaire.

6. Procédé selon l'une des revendications précédentes,
**caractérisé en ce que** la période de temps prédéfinie se situe dans la plage allant de 1 à 15 secondes, de préférence de 2 à 10 secondes, plus préférablement de 3 à 5 secondes.

7. Procédé selon l'une des revendications précédentes,
**caractérisé en ce que** la plage de vitesse de rotation sous-critique se situe dans la plage allant de 70 à 149 min⁻¹.

8. Machine à laver automatique comportant une cuve de lessivage destinée à recevoir du liquide de lavage, un tambour sans nervures monté de manière à pouvoir tourner dans la cuve de lessivage et destiné à recevoir du linge, un moteur destiné à entraîner le tambour et un dispositif de régulation qui est réalisé et configuré pour effectuer un procédé selon l'une des revendications précédentes.
